# EUROPÄISCHE PATENTSCHRIFT

(11) **EP 3 974 613 B1**
(45) Veröffentlichungstag und Bekanntmachung des Hinweises auf die Patenterteilung: **24.12.2025**
(21) Anmeldenummer: 20198432.5
(22) Anmeldetag: 25.09.2020
(51) Int. Cl.: E06B 9/58, E04B 2/96

(54) **FÜHRUNGSSCHIENENANORDNUNG FÜR EINE PFOSTEN-RIEGEL-FASSADE, MIT SOLCHEN FÜHRUNGSSCHIENENANORDNUNGEN AUSGESTATTETE PFOSTEN-RIEGEL-FASSADE**
GUIDE RAIL ASSEMBLY FOR A POST-BAR FACADE, POST-BAR FACADE PROVIDED WITH SUCH GUIDE RAIL ASSEMBLIES
AGENCEMENT DE RAIL DE GUIDAGE POUR UNE FAÇADE RIDEAUX SUR MONTANTS, FAÇADE RIDEAUX SUR MONTANTS ÉQUIPÉE DE TELS AGENCEMENTS DE RAIL DE GUIDAGE

(43) Veröffentlichungstag der Anmeldung: 30.03.2022
(73) Patentinhaber: ROMA KG, 89331 Burgau (DE)
(72) Erfinder: Wunderle, Matthias, 89331 Burgau (DE); Jutzi, Stefan, 89331 Burgau (DE)
(74) Vertreter: Pa-Munk

(56) Entgegenhaltungen:
- WO-A1-2019/161424
- DE-A1- 102006 004 493
- DE-A1- 102011 118 098
- DE-B4- 10 306 732
- DE-B4- 102010 052 365

## Beschreibung

Die Erfindung betrifft eine Führungsschienenanordnung für Sonnenschutzanlagen wie beispielsweise Senkrechtmarkisen oder Raffstores, zur Montage an einem Pfosten einer Pfosten-Riegel-Fassade, in dem in Abständen längs des Pfostens senkrecht abstehende Gewindebolzen verankert sind und welcher vorzugsweise eine gebäudeaußenseitig aufgedrückte Deckschale aufweist.

Nachdem lange Zeit an Pfosten-Riegel-Fassaden lediglich Sonnenschutzanlagen mit feststehenden Behängen wie z. B. verdrehbare Lamellen eingesetzt worden sind ist es im Laufe der Zeit zu der Entwicklung von speziell auf Pfosten-Riegel-Fassaden abgestimmten Führungsschienen für bewegliche Sonnenschutzbehänge gekommen, so dass heute auch Sonnenschutzanlagen mit beweglichen Behängen an Pfosten-Riegel-Fassaden verbaut werden.

So zeigt die deutsche Patentschrift DE 103 06 732 B4 eine einstückig mit der auf einen Pfosten einer Pfosten-Riegel-Fassade aufdrückbaren Deckschale ausgebildete Doppelführungsschiene für zwei mit Rädern bestückte Führungsschlitten zweier nebeneinander angeordneter Markisentücher. Diese Anordnung jedoch den Nachteil, dass sämtliche auf die Führungsschiene wirkende Kräfte in die lediglich aufgedrückte Deckschale eingebracht werden. Zudem sind Deckschalen ohne Führungsschienen herkömmlich bereits bauseitig an der Pfosten-Riegel-Fassade angebracht.

Eine weitere Führungsschienenanordnung zur Befestigung an einer Pfosten-Riegel-Fassade ist der deutschen Patentschrift DE 10 2010 052 365 B4 zu entnehmen. Hier ist ein an dem Pfosten der Fassade anzuschraubendes Basisprofil vorgesehen, welches zwei Führungsschienenprofile trägt, an denen jeweils eine Führungsnut ausgebildet ist, die einem von zwei nebeneinander angeordneten Sonnenschutzbehängen zugeordnet ist. Dabei ist das Basisprofil mit Schrauben an dem Pfosten befestigt, die in am Pfosten bauseits vorhandene Gewindebohrungen einzuschrauben sind und liegt daher kraftübertragend an der Deckschale des Pfostens an, so dass es aufgrund von auf die Sonnenschutzbehänge wirkenden Windlasten und dergleichen zu Beschädigungen an der Fassade kommen kann.

In der deutschen Patentanmeldung DE 10 2006 004 493 A1 wird ein Fassadenpfosten mit einem Abdeckprofil gezeigt, auf dessen Befestigungsbolzen Adapter beziehungsweise Halter aufgesetzt und daran mittels Muttern schraubbefestigt sind. An den Seitenflächen der Halter sind Langlöcher vorgesehen, an denen ein ein Führungsschienenprofil tragendes Basisprofil mittels von der Seite her in die Langlöcher der Halter eingeschraubter Befestigungsschrauben befestigt ist.

Ähnlich zeigt die deutsche Patentanmeldung DE 10 2011 118 098 A1 zur Befestigung der Führungsschiene einer Sonnenschutzanlage an einer Fassade vorgesehene Halter, wobei die Halter zwei Langlöcher aufweisen, um sie mit zwei Gewindebolzen zu befestigen.

In vielen Fällen weisen Pfosten-Riegel-Fassaden bereits in Abständen längs des Pfostens senkrecht abstehende Gewindebolzen auf, die im Pfosten verankert sind und zur Montage von zusätzlichen Elementen dienen.

Es ist daher Aufgabe der vorliegenden Erfindung, eine Führungsschienenanordnung geeignet zur Montage an einem Pfosten einer Pfosten-Riegel-Fassade zu schaffen, bei dem bereits in Abständen längs des Pfostens senkrecht abstehende Gewindebolzen im Pfosten verankert sind, wobei die Führungsschienenanordnung eine kräftemäßige Entkopplung der Führungsschienenanordnung von der nach außen gewandten Oberfläche des Pfostens, also in der Regel einer aufgedrückten Deckschale erlaubt.

Diese Aufgabe wird mit den Merkmalen des Anspruchs 1 gelöst.

Erfindungsgemäß weist die Führungsschienenanordnung eine Mehrzahl von Haltern auf, die jeweils eine dem Pfosten zugewandte Innenseite haben, an der sich ein auf einen der Gewindebolzen des Pfostens passendes Innengewinde oder eine entsprechende Durchgangsbohrung öffnet, so dass sich der jeweilige Halter direkt und/oder mittels einer Anzahl Muttern an einem der Gewindebolzen schraubbefestigen lässt. Ferner umfasst die Führungsschienenanordnung ein an den aufgeschraubten Haltern befestigbares Basisprofil, welches wenigsten ein, vorzugsweise zwei nebeneinander angeordnete Führungsnuten trägt, die zur seitlichen Führung eines auf- und ablassbaren Sonnenschutzbehangs dient, vorzugsweise zur seitlichen Führung zweier nebeneinander angeordneten, auf- und ablassbaren Sonnenschutzbehänge, wie beispielsweise Markisentüchern oder Raffstorebehängen, oder zur seitlichen Führung eines oder zweier nebeneinander angeordneter Endprofile, an welchen das untere Ende des jeweiligen Sonnenschutzbehangs befestigt ist. Dabei ist eine Befestigungseinrichtung vorgesehen, um das an den Haltern angesetzte Basisprofil an den Haltern zu befestigen.

Die Befestigungseinrichtung weist zum Befestigen des Basisprofils an den Haltern eine Rastverbindung des Basisprofils mit zumindest einem, bevorzugt jedem der Halter auf. Alternativ oder ergänzend zu der Rastverbindung kann die Befestigungseinrichtung jedoch auch eine Klemmverbindung des Basisprofils mit zumindest einem, bevorzugt jedem der Halter umfassen. Zur endgültigen Befestigung des Basisprofils an den Haltern ist dagegen eine Schraubverbindung des Basisprofils mit zumindest einem, bevorzugt jedem der Haltern vorgesehen, oder eine Nietverbindung des Basisprofils mit zumindest einem, bevorzugt jedem der Halter, insbesondere mit einer Anzahl von zumindest einer von einem der Sonnenschutzbehänge zugewandten Seite her aufgesetzten Nieten.

Dadurch, dass zwischen dem Basisprofil und dem Pfosten der Pfosten-Riegel-Fassade die Mehrzahl von Haltern unterlegt ist, welche an dem Pfosten schraubbefestigbar sind, während sie andererseits über das Basisprofil gegen eine weitere Verdrehung fixiert sind, kann eine druck- und zugkraftübertragende, feste Verschraubung der Halter mit dem Pfosten unterbleiben. Eine Einleitung unerwünschter Druck- oder Zugkräfte - etwa bei Windstößen - in den Pfosten und insbesondere in seine aufgedrückte Deckschale und über die Gewindebolzen zurück in die Führungsschienenanordnung kann somit vermieden werden, ohne die Stabilität der Befestigung der Führungsschienenanordnung am Pfosten zu beeinträchtigen. Zudem sind die Halter gegenüber der Fassade einzeln positionierbar, so dass ein Toleranzausgleich vorgenommen werden kann, etwa wenn die Außenseite des Pfostens nicht vollständig vertikal verläuft.

Diese Vorteile zeigen sich insbesondere bei einer Pfosten-Riegel-Fassade, welche Pfosten aufweist, die in Abständen längs des Pfostens im Pfosten verankerte, nach außen senkrecht abstehende Gewindebolzen aufweisen, sowie vorzugsweise gebäudeaußenseitig aufgedrückte und von den Gewindebolzen durchdrungende Deckschalen, wobei an zumindest zwei der Pfosten jeweils eine der erfindungsgemäßen Führungsschienenanordnungen montiert ist. Denn dann können die Führungsschienenanordnungen mit Abstand zur Fassade bzw. zum Pfosten, insbesondere dessen Deckschale oder zumindest nur in druckkraftloser Anlage an den Pfosten bzw. der Deckschale montiert sein, so dass die unerwünschte Kraftübertragung zwischen Führungsschienenanordnung und Pfosten bzw. Deckschale unterbleibt.

Ein Verfahren zur Montage der erfindungsgemäßen Führungsschienenanordnung an einem Pfosten einer solchen Pfosten-Riegel-Fassade weist dementsprechend die folgenden Schritte auf:
Schraubbefestigen jedes der Mehrzahl von Haltern an einem der Gewindebolzen mit Abstand zum Pfosten, insbesondere zu dessen Deckschale oder zumindest nur mit druckkraftloser Anlage an dem Pfosten bzw. dessen Deckschale, Ansetzen des Basisprofils an den Haltern und Befestigen des Basisprofils an den Haltern.

Anstatt mittels eines dem Gewindebolzen des Pfosten zugeordneten Innengewindes des Halters und damit mittels Aufschrauben des Halters auf den Gewindebolzen kann das Schraubbefestigen des Halters an dem Gewindebolzen auch mittels zweier Muttern erfolgen, wobei dann am Halter anstatt eines Innengewindes auch eine Durchgangsbohrung vorgesehen sein kann, so dass nach dem Aufschrauben einer ersten Mutter auf den Gewindebolzen der Halter einfach aufgesteckt und dann mittels einer zweiten Mutter am Gewindebolzen fixiert werden kann. Der Abstand des Halters zum Pfosten bzw. zur Deckschale lässt sich dann mittels der als erstes aufzudrehenden Mutter einstellen.

Vorteilhaft erfolgt das Ansetzen des Basisprofils an den Haltern dabei unter Verrastung einer zwischen den Haltern und dem Basisprofil vorgesehenen Rastverbindung und/oder Klemmung einer zwischen den Haltern und dem Basisprofil vorgesehenen Klemmverbindung, so dass das Basisprofil bereits auf den Haltern vorfixiert ist, bevor es in Längsrichtung ausjustiert und dann mit den Haltern verschraubt wird. Dadurch erfolgt eine wesentliche Montageerleichterung, weil beim Ausjustieren der Längslage des Basisprofils auf den Haltern, also einem Verschieben des angesetzten Basisprofils auf den Haltern, kein Abfallen des Basisprofils zu befürchten ist.

Wenn das Basisprofil eine den Haltern zugewandte Längsnut aufweist und die Halter jeweils einen der Längsnut zugewandten, sich in Längsrichtung des Basisprofils erstreckenden und in die Längsnut passenden Trägervorsprung, so dass das Basisprofil auf die Trägervorsprünge der Halter aufschiebbar ist, kann das Ansetzen des Basisprofils an die Halter intuitiv richtig durch Aufstecken des Basisprofils mit seiner Längsnut auf die Trägervorsprünge der Halter erfolgen, wobei gleichzeitig die zur Lagejustierung in Längsrichtung des Pfostens nötige Verschiebbarkeit bzw. der hierfür nötige Verschiebefreiheitsgrad erhalten bleibt. Zudem lassen sich so auf konstruktiv einfache Weise die Rastverbindung des Basisprofils mit den Haltern oder auch die Klemmverbindung des Basisprofils mit den Haltern lösen, in dem hierfür zwei die Längsnut flankierende Seitenschenkel des Basisprofils genutzt werden.

So kann die Rastverbindung zwei Rastnasenleisten umfassen, die jeweils an einem der beiden die Längsnut flankierenden Seitenschenkel zu den Trägervorsprüngen der Haltern hin vorstehen, wobei jeder Trägervorsprung an seinen beiden den Seitenschenkeln zugewandten Seiten jeweils eine der dortigen Rastnasenleiste zugewandte Hinterschneidung aufweist, so dass das Basisprofil mit den Haltern rastverbindbar ist. Die Klemmverbindung könnte dagegen durch ein Einklemmen der Trägervorsprünge der Halter zwischen die beiden die Längsnut des Basisprofils flankierenden Seitenschenkel des Basisprofils erfolgen.

Die Schraubverbindung des Basisprofils mit den Haltern kann dabei über eine Anzahl Schrauben erfolgen und zwar im Sinne einer geringen optischen Beeinträchtigung des Erscheinungsbilds der Führungsschienenanordnung so, dass die Schrauben von zumindest einer einem der Sonnenschutzbehänge zugewandten Seite her in das Basisprofil eingeschraubt sind, also vorteilhaft in einen oder beide die Längsnut flankierende Seitenschenkel und von dort aus weiter in die Trägervorsprünge der Halter oder zumindest gegen die Trägervorsprünge der Halter.

Sind die Schrauben der Schraubverbindung von Basisprofil und den Haltern als Bohrschrauben ausgebildet, so ermöglicht dies eine flexible Positionierung, ohne dass am Basisprofil Durchgangsbohrungen und im jeweiligen Halter Gewindebohrungen vorhanden sein müssen, die beim Positionieren des Basisprofils auf den Haltern zueinander fluchten müssten. Alternativ wären auch Langlöcher in dem Basisprofil und/oder Schraubkanäle längs der Halter denkbar. Besonders vorteilhaft ist es dabei, wenn die Schrauben von zumindest einer einen der Sonnenschutzbehänge zugewandten Seite her in das Basisprofil eingeschraubt sind, da sie an dieser Stelle am wenigsten die Optik der Führungsschienenanordnung stören.

Zudem wird durch die Verwendung von zusätzlichen Führungsnutprofilen, die vom Basisprofil getragen werden, die vollständige Abdeckung der Schrauben der Schraubverbindung von Basisprofil und Halter möglich. Auch ein pfostenseitig an dem Trägervorsprung anschließender Fußabschnitt jedes Halters und damit die Halter insgesamt können durch entsprechende Gestaltung der Führungsnutprofile verdeckt werden, so dass sich insgesamt eine geschlossene Optik ergibt und trotzdem alle zur Demontage nötigen Schrauben zugänglich bleiben, wenn das bzw. die Führungsnutprofile abgenommen werden. Dabei kann entweder ein Führungsnutprofil am Basisprofil angebracht sein, wenn die Führungsschienenanordnung zur Führung lediglich eines Behangs dient. Sollen dagegen zwei nebeneinander angeordnete Behänge an der Führungsschienenanordnung seitlich geführt werden, so kann das Basisprofil zwei vorzugsweise identische Führungsnutprofile tragen, die jeweils eine Führungsnut aufweisen, wobei sich die beiden Führungsnuten zu beiden Seiten hin zum jeweiligen Behang öffnen. Denkbar wäre es aber auch, ein Führungsnutprofil mit beiden Führungsnuten vorzusehen, das dann insgesamt am Basisprofil zu befestigen ist.

Zur Befestigung der Anzahl Führungsschienenprofile an dem Basisprofil kann wiederum eine Anzahl vorteilhaft von der Seite her einschraubbarer Schraubbolzen dienen. Vorteilhaft weist das Basisprofil dabei an sein den beiden Sonnenschutzbehängen zugewandten Seiten jeweils einen Schraubkanal auf, in den die zur Schraubverbindung des jeweiligen Führungsnutprofils vorgesehenen Schraubbolzen einschraubbar sind.

Wenn das Basisprofil zudem eine Anzahl sich zum Gebäudeäußeren hin öffnenden Hakenleisten für jedes Führungsnutprofil aufweist, in die das jeweilige Führungsnutprofil mit zur Fassade hin weisenden Stegen und unter Anlage an Seitenwandabschnitten des Basisprofils einschiebbar ist, so lässt sich das Führungsnutprofil durch Einschrauben der Schraubbolzen in den Schraubkanal gegen die Hakenleisten des Basisprofils verspannen und trotzdem auf einfache Weise am Basisprofil montieren. Das Basisprofil kann dabei für jedes Führungsnutprofil einen Anschlag aufweisen, an dem das Führungsnutprofil beim Einschieben der Stege in die Hakenleisten mit einem Gegenanschlag zum Anliegen kommt, ohne den Pfosten, insbesondere ohne dessen Deckschale zu erreichen, so dass auch die Positionierung in Normalrichtung zum Pfosten sichergestellt ist.

Weist die Schraubverbindung von Basisprofil und Haltern anstatt herkömmlichen Schrauben und entsprechenden Gewindebohrungen Bohrschrauben auf, die in das vorzugsweise aus Aluminium bestehende Basisprofil von der Seite her eingebohrt werden, so kann dort, wo die Bohrschrauben eingebohrt werden sollen, anstatt einer Durchgangsbohrung ein im Querschnitt V-förmiger Zentrierkanal entlang des Basisprofils ausgebildet sein. Ein eben solcher Zentrierkanal kann an entsprechender Stelle längs der Halter vorgesehen sein, so dass es bei geringen Abweichungen der Lage des aufgesetzten Basisprofils auf den jeweiligen Halter zu einer gewissen Lagekorrektur beim Einschrauben der Bohrschraube kommt.

Weist jeder Halter zumindest einen, bevorzugt zu beiden Seiten des jeweiligen Gewindebolzens jeweils einen Anschlag für das Basisprofil auf, an dem das Basisprofil beim Ansetzen an die Halter mit einem Gegenanschlag zum Anliegen kommt, ohne den Pfosten bzw. dessen Deckschale zu erreichen, so kann zum Einen die Lage des Basisprofils zu den Haltern in Normalrichtung zum Pfosten allein durch Ansetzen die Halter genau eingestellt werden und zum Anderen sichergestellt werden, dass das Basisprofil nicht auf den Pfosten bzw. dessen Deckschale drückt.

Das Basisprofil kann dabei gebäudeaußenseitig einen nach beiden Seiten hin auskragende Deckwand aufweisen, welche die beiden Führungsnutprofile zur Gebäudeaußenseite hin überdeckt, oder im Falle lediglich einer an der Führungsschienenanordnung vorgesehenen Führungsnut und damit lediglich einem an dem Basisprofil befestigten Führungsnutprofil eine das Führungsnutprofil gebäudeaußenseitig überkragende und sich längs der dem Führungsnutprofil abgewandten Seitenwand bis zum Pfosten hin erstreckende Deckwand. Im Sinne einer höheren Gleichteiligkeit wäre es dabei ebenfalls denkbar, anstatt der geschlossenen Seitenwand ein Basisprofil sowohl für Führungsschienenanordnungen mit zwei Führungsnuten bzw. zwei Führungsnutprofilen und für die Verwendung bei lediglich einer Führungsnut bzw. lediglich einem Führungsnutprofil zu verwenden und dann, wenn lediglich eine Führungsnut vorgesehen sein soll, den für ein zweites Führungsnutprofil vorhandenen Bauraum mit einem entsprechenden Blendprofil abzudecken.

Weitere vorteilhafte Weiterbildungen der Erfindung sollen anhand der in den beiliegenden Zeichnungen dargestellten Ausführungsformen näher erläutert werden. Es zeigen:
- Figur 1: einen lediglich durch dessen Deckschale repräsentierten Pfosten einer Pfosten-Riegel-Fassade mit im Pfosten verankerten, senkrecht abstehenden Gewindebolzen, wobei lediglich einer der Gewindebolzen gezeigt ist;
- Figur 2: den in Fig. 1 gezeigten Pfosten mit einem an dem Gewindebolzen schraubbefestigten Halter einer Führungsschienenanordnung gemäß einer Ausführungsform der Erfindung;
- Figur 3: den in Fig. 2 dargestellten Pfosten mit dem an dem Gewindebolzen schraubbefestigten Halter und einem auf den Halter aufgesetzten und daran befestigten Basisprofil der Führungsschienenanordnung;
- Figur 4: den in Fig. 3 gezeigten Pfosten mit Halter und daran befestigtem Basisprofil sowie zwei an dem Basisprofil angebrachten Führungsnutprofilen in Draufsicht; und
- Figur 5: eine weitere Ausführungsform der erfindungsgemäßen Führungsschienenanordnung in einer der Fig. 4 entsprechenden Draufsicht.

Zunächst wird Bezug genommen auf die Fig. 1, welche stellvertretend für einen gesamten Pfosten einer Pfosten-Riegel-Fassade lediglich dessen Deckschale 1 und stellvertretend für eine sich längs des Pfostens erstreckende Reihe von senkrecht abstehenden, im Pfosten verankerten Gewindebolzen lediglich einen, die Deckschale durchdringenden Gewindebolzen 2 zeigt.

Wie der Fig. 2 zu entnehmen ist weist die erfindungsgemäße Führungschienenanordnung eine Mehrzahl von Haltern 3 auf, welche jeweils auf einem der Gewindebolzen 2 aufgesetzt und schraubbefestigt werden. Die Halter 3, von denen hier stellvertretend lediglich einer gezeigt ist, sind dabei im Aufbau identisch und weisen jeweils einen mit 8 bezeichneten Trägervorsprung auf, sowie einen pfostenseitig an den Trägervorsprung 8 anschließenden Fußabschnitt 8a. Zu erkennen ist ferner eine Zentriernut 12a, auf die weiter unten noch eingegangen werden wird.

Nachdem die Halter 3 an den Gewindebolzen 2 schraubbefestigt worden sind ist nun ein Basisprofil 4 der Führungsschienenanordnung an die Halter 3 an- bzw. auf die Halter 3 aufzusetzen und an diesen zu befestigen. Hierzu dienen Bohrschrauben 12, die von der Seite her in das Basisprofil 4 eingebohrt bzw. -geschraubt werden. Ein sich längs des Basisprofils 4 erstreckende Zentriernut 12b dient dabei zur Lagepositionierung der Bohrschrauben 12 und fluchtet bei korrekt aufgesetzten Basisprofil 4 mit der jeweiligen Zentriernut 12a des zugeordneten Halters 3, so dass das Einschrauben der Bohrschrauben 12 in die Aluprofile gelingt.

Das Basisprofil 4 weist dabei eine von zwei Seitenschenkeln 9,10 flankierte Längsnut 6 auf, mit der es auf den Trägervorsprung 8 (Fig. 2) der Halter 3 aufgesetzt ist. Die Verschraubung mit den Haltern 3 kann somit von den den zu führenden Sonnenschutzbehängen zugewandten Seiten her durch die Seitenschenkel 9,10 hindurch mit dem Trägervorspruch 8 der Halter 3 erfolgen. Insgesamt weist die Basisschiene 4 einen in etwa T-förmigen Querschnitt auf, mit einem zu beiden Seiten hin auskragenden, gebäudeaußenseitigen Deckwandabschnitt 21 und zu den den zuführenden Sonnenschutzbehängen zugewandten Seiten hin gerichteten Seitenwandabschnitten an den Seitenschenkeln 9,10.

Zum Einhängen von in Fig. 4 gezeigten Führungsnutprofilen 7, an denen jeweils eine einem der Sonnenschutzbehänge zugeordnete Führungsnut 24 ausgebildet ist, sind dabei Hakenleisten 16,17 an den zur Seite hin gewandten Seitenwandabschnitten des Basisprofils 4 mit Öffnung in Richtung zum Gebäudeäußeren hin angeformt, sowie zwei Schraubkanäle 26, die sich zur Seite hin öffnen.

Die Fig. 4 zeigt nun die Führungsschienenanordnung in vollständig zusammengebauten und an dem Pfosten angebrachten Zustand. Hierzu sind die beiden vorstehend erwähnten Führungsnutprofile 7 an beiden Seiten des Basisprofils 4 in Anlage an die Seitenwandabschnitte des Basisprofils 4 angelegt und dann mit zum Gebäudeinneren hin gerichteten Stegen 18,19 in die zum Gebäudeäußeren hin offenen Hakenleisten 16,17 des Basisprofils 4 eingehakt worden. Mit sich von der jeweiligen Führungsnut 24 bis zum Pfosten bzw. der Deckschale 1 hin erstreckenden Seitenabdeckungen verdecken die Führungsnutprofile 7 dabei nicht nur die Schraubenköpfe der Bohrschrauben 12, mit denen das Basisprofil 4 an den Haltern 3 angeschraubt ist, sondern auch noch den gesamten Fußabschnitt 8a der Halter 3, so dass sich eine nach außen hin geschlossene Erscheinung der Führungsschienenanordnung ergibt. Mit einer zum Gebäudeinneren hin offenen Hakenleiste 28 sind die Führungsnutprofile dabei auf einen zum Gebäudeäußeren hin abstehende Hakenleiste 27 am distalen Ende des Fußabschnitts 8a der Halter 3 zusätzlich eingehängt. Durch Verschrauben der Führungsnutprofile 7 mittels in der Figur lediglich durch strichpunktierte Linien angedeutete Schraubbolzen 22 an den Schraubkanälen 26 des Basisprofils 4 kommt es somit zu einer Verspannung von Basisprofil 4 und den Führungsnutprofilen 7 im Bereich der Hakenleisten 16,17,27 und somit zu einer genauen Ausrichtung der Führungsnutprofile 7.

Der Fig. 4 entnimmt man zudem, dass die Halter 3 bei 11a Innengewinde aufweisen, mit denen sie auf dem zugeordneten Gewindebolzen 2 des Pfostens aufgeschraubt sind. Weiterhin erkennt man Rastnasenleisten 13 an den freien Enden der beiden Seitenschenkel 9,10 des Basisprofils 4, mit welchen das Basisprofil 4 an zugeordneten Hinterschneidungen 14 an den Haltern 3 aufgerastet ist. Zudem kommt es beim Aufschieben des Basisprofils 4 mit seiner Längsnut 6 auf die Trägervorsprünge 8 der Halter 3 in mit 23 bezeichneten und mit gestrichelten Kreisen markierten Bereichen zu einer Klemmverbindung 23 zwischen den die Längsnut 6 flankierenden Seitenschenkeln 9,10 und den Trägervorsprüngen 8 der Halter 3, weil dort entsprechende Klemmnoppen von den Seitenschenkel 9,10 zu den Trägervorsprüngen 8 hin vorstehen.

Die Fig. 5. zeigt eine alternative Ausführungsform der Führungsschienenanordnung mit lediglich einer Führungsnut 24, wofür allerdings ein zu den Führungsnutprofilen 7 der Fig. 4 identisches Führungsnutprofil 7 an der auf dieser Seite identischen Geometrie eines Basisprofils 44 angebracht ist. Auf der gegenüberliegenden Seite ist das Basisprofil 44 jedoch mit einer geschlossenen Seitenwandabdeckung versehen, die an ihrem der Deckleiste 1 zugewandten Ende eine sich zum Gebäudeinneren hin sich öffnende Hakenleiste 29 aufweist, mit der das Basisprofil an der dortigen Hakenleiste 27 der Halter abgestützt ist.

Im Unterschied zu den Haltern 3 bei der in Fig. 4 ausgebildeten Ausführungsform weist der hier gezeigte Halter jedoch keine Innengewinde auf, sondern Durchgangsbohrungen 11b, mit denen auf den im Pfosten verankerten Gewindebolzen 2 aufgesetzt ist. Um den Abstand des Halters von der Deckleiste 1 einstellen zu können und gleichzeitig den Halter an dem Gewindebolzen 2 schraubzubefestigen sind dort zwei Muttern 25a,25b vorgesehen. Vor dem Aufsetzen des Halters wird dabei die erste Mutter 25a aufgeschraubt, welche den Abstand des Halters von der Deckleiste 1 definiert. Um den Halter dann auf dem Gewindebolzen 2 zu fixieren wird die zweite Mutter 25b aufgeschraubt, was von oben oder unten her möglich ist.

Analog der in Fig. 4 gezeigten Ausführungsform lässt sich das Basisprofil 44 dabei auf den Halter aufrasten und mit diesem verklemmen. Zur Schraubbefestigung reicht es daher aus, wenn von der vor Anbringen des Führungsnutprofils 7 zugänglichen Seite her Bohrschrauben 12 eingesetzt werden.

Abwandlungen und Modifikationen der gezeigten Ausführungsformen sind möglich, ohne den Rahmen der Erfindung, wie er durch die beigefügten Ansprüche definiert ist, zu verlassen.

## Patentansprüche

1. Führungsschienenanordnung für Sonnenschutzanlagen, wie beispielsweise Senkrechtmarkisen oder Raffstores, geeignet zur Montage an einem Pfosten einer Pfosten-Riegel-Fassade, in dem in Abständen längs des Pfostens senkrecht abstehende Gewindebolzen (2) verankert sind und welcher vorzugsweise eine gebäudeaußenseitig aufgedrückte Deckschale (1) aufweist, mit
einer Mehrzahl von Haltern (3), die jeweils eine dem Pfosten zugewandte Innenseite aufweisen, an der sich ein auf einen der Gewindebolzen (2) passendes Innengewinde (11a) oder eine entsprechende Durchgangsbohrung (11b) öffnet, so dass sich der jeweilige Halter (3) direkt und/oder mittels einer Anzahl Muttern (25a, 25b) an einem der Gewindebolzen (2) schraubbefestigen lässt, und
einem an den aufgeschraubten Haltern (3) befestigbaren Basisprofil (4; 44), welches wenigstens eine, vorzugsweise zwei nebeneinander angeordnete Führungsnuten (24) trägt, die zur seitlichen Führung eines auf- und ablassbaren Sonnenschutzbehangs dient, vorzugsweise zur seitlichen Führung zweier nebeneinander angeordneter, auf- und ablassbarer Sonnenschutzbehänge, wie beispielsweise Markisentüchern oder Raffstorebehängen, oder zur seitlichen Führung eines oder zweier nebeneinander angeordneter Endprofile, an welchen das untere Ende des jeweiligen Sonnenschutzbehangs befestigt ist, wobei
eine Befestigungseinrichtung (12, 13, 14, 23) vorgesehen ist, um das an den Haltern (3) angesetzte Basisprofil (4; 44) an den Haltern (3) zu befestigen, und wobei
die Befestigungseinrichtung (12, 13, 14, 23) eine Schraub- und/oder Nietverbindung des Basisprofils (4; 44) mit zumindest einem, bevorzugt jedem der Halter (3) umfasst,
**dadurch gekennzeichnet, dass**
die Befestigungseinrichtung (12, 13, 14, 23) eine Klemm- (23) und/oder Rastverbindung (13, 14) des Basisprofils (4; 44) mit zumindest einem, bevorzugt jedem der Halter (3) umfasst.

2. Führungsschienenanordnung nach Anspruch 1, wobei das Basisprofil (4; 44) eine den Haltern (3) zugewandte Längsnut (6) aufweist und die Halter (3) einen der Längsnut (6) zugewandten, sich in Längsrichtung des Basisprofils (4; 44) erstreckenden und in die Längsnut (6) passenden Trägervorsprung (8), so dass das Basisprofil (4; 44) auf die Trägervorsprünge (8) der Halter (3) aufschiebbar ist.

3. Führungsschienenanordnung nach Anspruch 1 oder 2, wobei die Schraubverbindung eine Anzahl Schrauben (12) aufweist, die insbesondere von zumindest einer einem der Sonnenschutzbehänge zugewandten Seite her in das Basisprofil (4; 44) eingeschraubt sind.

4. Führungsschienenanordnung nach Anspruch 3, wobei die Anzahl Schrauben (12) jeweils als Bohrschraube ausgebildet sind, die an zumindest einem die Längsnut (6) des Basisprofils (4) flankierenden Seitenschenkel (9, 10) des Basisprofils (4) durch den Seitenschenkel (9, 10) hindurch in den Trägervorsprung (8) des jeweiligen Halters (3) eingebohrt sind.

5. Führungsschienenanordnung nach einem der vorhergehenden Ansprüche, wobei die Nietverbindung eine Anzahl von zumindest einer von einem der Sonnenschutzbehänge zugewandten Seite her aufgesetzte Nieten umfasst.

6. Führungsschienenanordnung nach einem der vorhergehenden Ansprüche, wobei die Rastverbindung (13, 14) zwei Rastnasenleisten (13) umfasst, die jeweils an einem der beiden die Längsnut (6) flankierenden Seitenschenkel (9, 10) zu den Trägervorsprüngen (8) hin vorstehen, wobei jeder Trägervorsprung (8) an seinen beiden den Seitenschenkeln (9, 10) zugewandten Seiten jeweils eine der dortigen Rastnasenleiste (13) zugewandte Hinterschneidung (14) aufweist, so dass das Basisprofil (4) mit den Haltern (3) rastverbindbar ist.

7. Führungsschienenanordnung nach einem der vorhergehenden Ansprüche, wobei jeder Halter (3) zumindest einen, bevorzugt zu beiden Seiten des jeweiligen Gewindebolzens (2) jeweils einen Anschlag (15) für das Basisprofil (4; 44) aufweisen, an dem das Basisprofil (4; 44) beim Ansetzen an die Halter (3) mit einem Gegenanschlag zum Anliegen kommt, ohne den Pfosten bzw. dessen Deckschale (1) zu erreichen.

8. Führungsschienenanordnung nach einem der vorhergehenden Ansprüche, wobei die Führungsschienenanordnung eine Anzahl von einer, vorzugsweise zwei identischen Führungsnutprofile (7) mit den beiden Führungsnuten (24) umfasst, wobei jedes Führungsnutprofil (7) insbesondere mittels von der dem jeweiligen Sonnenschutzbehang zugewandten Seite her einschraubbarer Schraubbolzen (22) an dem Basisprofil (4) befestigt ist, und wobei die Anzahl Führungsnutprofile (7) insbesondere Schraubenköpfe der Schrauben (12) der Befestigungseinrichtung (11, 12, 13, 14) und vorzugsweise einen pfostenseitig an den Trägervorsprung (8) anschließender Fußabschnitt (8a) der Halter (3) vollständig verdecken.

9. Führungsschienenanordnung nach Anspruch 8, wobei das Basisprofil (4; 44) an seinen den beiden Sonnenschutzbehängen zugewandten Seiten jeweils einen Schraubkanal (26) aufweist, in den die zur Schraubverbindung des jeweiligen Führungsnutprofils (7) vorgesehenen Schraubbolzen (22) einschraubbar sind.

10. Führungsschienenanordnung nach Anspruch 8 oder 9, wobei das Basisprofil (4; 44) eine Anzahl sich zum Gebäudeäußeren hin öffnende Hakenleisten (16, 17) für jedes Führungsnutprofil (7) aufweist, in die das Führungsnutprofil (7) mit zur Fassade hin weisenden Stegen (18, 19) und unter Anlage an Seitenwandabschnitten des Basisprofils (4; 44) einschiebbar ist, insbesondere wobei das Basisprofil (4; 44) für jedes Führungsnutprofil (7) einen Anschlag (20) aufweist, an dem das Führungsnutprofil (7) beim Einschieben der Stege (18, 19) in die Hakenleisten (16, 17) mit einem Gegenanschlag zum Anliegen kommt, ohne den Pfosten, insbesondere ohne dessen Deckschale (1) zu erreichen.

11. Führungsschienenanordnung nach Anspruch 8, 9 oder 10, wobei das Basisprofil (4) gebäudeaußenseitig eine nach beiden Seiten hin überkragende Deckwand (21) aufweist, welche die beiden Führungsnutprofile (7) zur Gebäudeaußenseite hin überdeckt.

## Claims

1. A guide rail assembly for sunshade systems, such as vertical awnings or blinds, suitable for mounting on a post of a post-bar façade in which threaded studs (2) are anchored protruding vertically at intervals along the post and preferably comprising a cover shell (1) pressed onto the side toward the building exterior, having
a plurality of mounts (3) each comprising an inner side facing toward the post, at which an internal thread (11a) or a corresponding through hole (11b) matching the threaded stud (2) opens, so that the corresponding mount (3) can be attached via a threaded connection to one of the threaded studs (2) directly and/or by means of a quantity of nuts (25a, 25b), and
a base profile (4; 44) attachable to the screwed-on mounts (3), said profile having at least one, preferably two guide slots (24) disposed adjacent to each other and serving for laterally guiding a sunshade curtain able to be raised and lowered, preferably for laterally guiding two sunshade curtains able to be raised and lowered and disposed adjacent to each other, such as awning cloths or blind curtains, or for laterally guiding one or two end profiles disposed adjacent to each other, at which the lower end of the corresponding sunshade curtain is attached, an attaching device (12, 13, 14, 23) being provided for attaching the base profile (4; 44) placed on the mounts (3) to the mounts (3), and
the attaching device (12, 13, 14, 23) comprising a threaded and/or riveted connection of the base profile (4; 44) to at least one, preferably to each of the mounts (3),
**characterized in that**
the attaching device (12, 13, 14, 23) comprises a clamping (23) and/or latching connection (13, 14) of the base profile (4; 44) to at least one, preferably to each of the mounts (3).

2. The guide rail assembly according to claim 1, wherein the base profile (4; 44) comprises a longitudinal groove (6) facing toward the mounts (3), and the mounts (3) a support protrusion (8) facing toward the longitudinal groove (6) and extending in the longitudinal direction of the base profile (4; 44) and fitting into the longitudinal groove (6), so that the base profile (4; 44) can be slid onto the support protrusions (8) of the mounts (3).

3. The guide rail assembly according to claim 1 or 2, wherein the threaded connection comprises a number of screws (12) particularly threaded into the base profile (4; 44) from at least one side facing toward one of the sunshade curtains.

4. The guide rail assembly according to claim 3, wherein the number of screws (12) are each implemented as drilling screws drilled through the side wall (9, 10) into the support protrusion (8) of the corresponding mount (3) at at least one side wall (9, 10) flanking the longitudinal groove (6) of the base profile (4).

5. The guide rail assembly according to any one of the preceding claims, wherein the riveted connection comprises a number of at least one rivet placed from a side facing toward one of the sunshade curtains.

6. The guide rail assembly according to any one of the preceding claims, wherein the latching connection (13, 14) comprises two latching lug strips (13) each protruding toward the support protrusions (8) at one of the two side walls (9, 10) flanking the longitudinal groove (6), wherein each support protrusion (8) at each of the two sides thereof facing toward the side walls (9, 10) comprises one undercut (14) facing toward the local latching lug strip (13), so that the base profile (4) can be connected to the mounts (3) in a latching manner.

7. The guide rail assembly according to any one of the preceding claims, wherein each mount (3) comprises at least one stop (15) for the base profile (4; 44), preferably one each on both sides of the corresponding threaded stud (2), at which a corresponding stop of the base profile (4; 44) makes contact when placed on the mounts (3) without reaching the post or the cover shell (1) thereof.

8. The guide rail assembly according to any one of the preceding claims, wherein the guide rail assembly comprises a number of one, preferably two identical guide groove profiles (7) having the two guide grooves (24), wherein each guide groove profile (7) is attached to the base profile (4) particularly by means of the threaded studs (22) able to be threaded in from the side facing toward the corresponding sunshade curtain, and wherein the number of guide groove profiles (7) particularly fully cover screw heads of the screws (12) of the attaching device (11, 12, 13, 14) and preferably a footer segment (8a) of the mounts (3) adjacent to the support protrusion (8) on the post side.

9. The guide rail assembly according to claim 8, wherein the base profile (4; 44) comprises one screw channel (26) each at the sides thereof facing toward the two sunshade curtains, into which the threaded studs (22) provided for the threaded connection of the corresponding guide groove profile (7) can be threaded.

10. The guide rail assembly according to claim 8 or 9, wherein the base profile (4; 44) comprises a number of hook strips (16, 17) opening toward the building exterior for each guide groove profile (7), into which the guide groove profile (7) having tabs (18, 19) facing toward the façade can be slid while making contact with the side wall segments of the base profile (4; 44), particularly wherein the base profile (4; 44) comprises one stop (20) for each guide groove profile (7), at which a corresponding stop of the guide groove profile (7) makes contact without reaching the post, particularly without reaching the cover shell (1) thereof, when the tabs (18, 19) are slid into the hook strips (16, 17).

11. The guide rail assembly according to claim 8, 9, or 10, wherein the base profile (4) comprises a cover wall (21) on the side toward the building exterior, said cover wall extending toward both sides and covering the two guide groove profiles (7) toward the building exterior.

## Revendications

1. Agencement de rail de guidage pour des installations de protection solaire, comme, par exemple, des stores verticaux ou des stores à lamelles orientables, adapté au montage sur un montant d'une façade rideaux sur montants, dans lequel sont ancrés des goujons filetés (2) faisant saillie verticalement à intervalles le long du montant et qui présente de préférence une coque de recouvrement (1) appliquée sur le côté extérieur du bâtiment, avec
une pluralité de supports (3) qui présentent chacun un côté intérieur tourné vers le montant, sur lequel s'ouvre un filetage intérieur (11a) adapté à l'un des goujons filetés (2) ou un alésage traversant (11b) correspondant, de sorte que le support (3) respectif peut être fixé par vissage sur l'un des goujons filetés (2) directement et/ou au moyen d'un nombre d'écrous (25a, 25b), et
un profilé de base (4 ; 44) pouvant être fixé sur les supports (3) vissés, qui porte au moins une, de préférence deux rainures de guidage (24) disposées l'une à côté de l'autre, qui sert/servent au guidage latéral d'une toile de protection solaire pouvant être relevée et abaissée, de préférence au guidage latéral de deux toiles de protection solaire pouvant être relevées et abaissées, disposées l'une à côté de l'autre, comme, par exemple, des toiles de stores ou des toiles de stores à lamelles orientables, ou au guidage latéral d'un ou de deux profilés d'extrémité disposés l'un à côté de l'autre, sur lesquels est fixée l'extrémité inférieure de la toile de protection solaire respective,
un dispositif de fixation (12, 13, 14, 23) étant prévu pour fixer sur les supports (3) le profilé de base (4 ; 44) appliqué sur les supports (3), et
le dispositif de fixation (12, 13, 14, 23) comprenant un assemblage vissé et/ou riveté du profilé de base (4 ; 44) avec au moins un, de préférence chacun des supports (3),
**caractérisé en ce que**
le dispositif de fixation (12, 13, 14, 23) comprend un assemblage par serrage (23) et/ou par encliquetage (13, 14) du profilé de base (4 ; 44) avec au moins un, de préférence chacun des supports (3).

2. Agencement de rail de guidage selon la revendication 1, le profilé de base (4 ; 44) présentant une rainure longitudinale (6) orientée vers les supports (3) et les supports (3) présentant une saillie de support (8) orientée vers la rainure longitudinale (6), s'étendant dans la direction longitudinale du profilé de base (4 ; 44) et s'adaptant dans la rainure longitudinale (6), de sorte que le profilé de base (4 ; 44) peut être glissé sur les saillies de support (8) des supports (3).

3. Agencement de rail de guidage selon la revendication 1 ou 2, l'assemblage vissé présentant un nombre de vis (12) qui sont vissées dans le profilé de base (4 ; 44) en particulier à partir d'au moins un côté orienté vers l'une des toiles de protection solaire.

4. Agencement de rail de guidage selon la revendication 3, le nombre de vis (12) étant respectivement conçu comme vis autoperceuses qui sont introduites par perçage sur au moins une branche latérale (9, 10) du profilé de base (4) flanquant la rainure longitudinale (6) du profilé de base (4), à travers la branche latérale (9, 10), dans la saillie de support (8) du support (3) respectif.

5. Agencement de rail de guidage selon l'une quelconque des revendications précédentes, l'assemblage riveté comprenant un nombre de rivets appliqués depuis au moins un côté orienté vers l'une des toiles de protection solaire.

6. Agencement de rail de guidage selon l'une quelconque des revendications précédentes, l'assemblage par encliquetage (13, 14) comprenant deux baguettes à ergots d'encliquetage (13) qui font respectivement saillie vers les saillies de support (8) sur l'une des deux branches latérales (9, 10) flanquant la rainure longitudinale (6), chaque saillie de support (8) présentant respectivement, sur ses deux côtés orientés vers les branches latérales (9, 10), une contre-dépouille (14) orientée vers la baguettes à ergots d'encliquetage (13) qui s'y trouve, de sorte que le profilé de base (4) peut être assemblé par encliquetage avec les supports (3).

7. Agencement de rail de guidage selon l'une quelconque des revendications précédentes, chaque support (3) présentant chacun au moins une butée (15) pour le profilé de base (4 ; 44), de préférence des deux côtés du goujon fileté (2) respectif, sur laquelle le profilé de base (4 ; 44) vient s'appuyer par une contre-butée lors de l'application sur les supports (3), sans atteindre le montant ou sa coque de recouvrement (1).

8. Agencement de rail de guidage selon l'une quelconque des revendications précédentes, l'agencement de rails de guidage comprenant un nombre d'un, de préférence deux, profilés à rainures de guidage (7) identiques avec les deux rainures de guidage (24), chaque profilé à rainures de guidage (7) étant fixé sur le profilé de base (4) en particulier au moyen de boulons filetés (22) pouvant être vissés depuis le côté orienté vers la toile de protection solaire respective, et le nombre de profilés à rainures de guidage (7) recouvrant complètement en particulier des têtes de vis des vis (12) du dispositif de fixation (11, 12, 13, 14) et de préférence une section de pied (8a) des supports (3) se raccordant à la saillie de support (8) côté montant.

9. Agencement de rail de guidage selon la revendication 8, le profilé de base (4 ; 44) présentant sur chacun ses côtés orientés vers les deux toiles de protection solaire un canal de vissage (26) dans lequel peuvent être vissés les boulons filetés (22) prévus pour l'assemblage par vissage du profilé à rainure de guidage (7) respectif.

10. Agencement de rail de guidage selon la revendication 8 ou 9, le profilé de base (4 ; 44) présentant pour chaque profilé à rainure de guidage (7) un nombre de baguettes à crochets (16, 17) s'ouvrant vers l'extérieur du bâtiment, dans lesquelles le profilé à rainure de guidage (7) peut être inséré avec des nervures (18, 19) orientées vers la façade et en s'appuyant sur des sections de paroi latérale du profilé de base (4 ; 44), en particulier, le profilé de base (4 ; 44) présentant pour chaque profilé à rainure de guidage (7) une butée (20) sur laquelle le profilé à rainure de guidage (7) vient s'appuyer par une contre-butée lors de l'insertion des nervures (18, 19) dans les baguettes à crochets (16, 17), sans atteindre le montant, en particulier sans atteindre sa coque de recouvrement (1).

11. Agencement de rail de guidage selon la revendication 8, 9 ou 10, le profilé de base (4) présentant sur le côté extérieur du bâtiment une paroi de recouvrement (21) en porte-à-faux des deux côtés, qui recouvre les deux profilés à rainure de guidage (7) vers le côté extérieur du bâtiment.
